# EUROPÄISCHE PATENTSCHRIFT

(11) **EP 1 160 409 B1**
(45) Veröffentlichungstag und Bekanntmachung des Hinweises auf die Patenterteilung: **05.09.2012**
(21) Anmeldenummer: 01113471.5
(22) Anmeldetag: 02.06.2001
(51) Int. Cl.: E05F 15/10, E05F 17/00

(54) **Falttürantrieb**
Folding door actuating device
Entraînement de porte pliante

(30) Priorität: 02.06.2000 DE 10027416
(43) Veröffentlichungstag der Anmeldung: 05.12.2001
(73) Patentinhaber: GEZE GmbH, 71229 Leonberg (DE)
(72) Erfinder: Hucker, Matthias, Dr., 76359 Marxzell (DE)

(56) Entgegenhaltungen:
- EP-A- 0 947 658
- WO-A1-92/13300
- DE-A1- 4 443 500
- US-A- 5 711 112

## Beschreibung

Die Erfindung betrifft einen Falttürantrieb für eine Falttüranlage mit den Merkmalen des Oberbegriffs des Patentanspruchs 1.

In der WO 92 /13 300 A1 wird ein elektrischer Türantrieb beschrieben, welcher unter Anderem auch zum Antrieb einer Falttüranlage verwendbar ist. Falttüranlagen weisen in der Regel mindestens ein um eine ortsfeste Türachse drehbar gelagertes Falttürblatt mit einem ersten Flügel und einem zweiten Flügel, die unmittelbar oder über einen oder mehrere gelenkig miteinander verbundene Flügel gelenkig miteinander verbunden sind, auf, wobei ein erster Flügel eine mit der ortsfesten Türachse koaxiale Türwelle aufweist und ein zweiter Flügel mindestens ein Schiebelager aufweist, das in der Türebene horizontal verschiebbar ist. Der Antrieb weist mindestens zwei elektrische Motoren auf.

Die EP 0 947 658 A2 beschreibt einen weiteren, mehrmotorigen Antrieb einer Schiebetüranlage, welcher sich prinzipiell auch zum Antrieb einer Falttüranlage eignet.

In der DE 91 05 187 U1 wird ein weiterer, jedoch nur einmotoriger Falttürantrieb beschreiben.

Den Gegenständen aller drei genannten Druckschriften ist gemeinsam, dass die Motoren jeweils linear verschiebbare Schiebelager, die an den Enden der Hauptschließkanten der Falttürblätter angeordnet sind, antreiben. Bei vollständig geschlossener Tür ist eine Kraftkomponente in Richtung senkrecht zur Türebene erforderlich. Beim Ausführungsbeispiel der DE 91 05 187 U1 wird diese Kraft komponente durch eine Vorrichtung mit Ausstellhebel, der eine Rolle aufweist, eingeleitet. Der Ausstellhebel beaufschlagt das Falttürblatt in Schließstellung senkrecht zur Türebene. Nachteilig bei dieser Lösung ist die aufwendige mechanische Konstruktion und die Gefahr des Verklemmens der Tür in Schließstellung.

Die DE 44 43 500 A1 beschreibt eine Falttüranlage mit zwei gegenläufigen Falttürblättern, bei welcher die ortsfesten Drehachsen der Falttürblätter angetrieben werden. Ein Antriebsmotor treibt die beiden ortsfesten Drehachsen der Falttürblätter gegenläufig an. Nachteilig ist, dass in Offenstellung der Tür das erforderliche Antriebsmoment sehr hoch ist und stark von den Reibungsverhältnissen der Flügelaufhängung abhängt. Die Gefahr des Verklemmens der Flügel in Offenstellung ist hier sehr groß. Nachteilig ist auch die aufwendige Regelung, da das erforderliche Antriebsmoment sehr stark von dem Drehwinkel der Drehachse der Falttürblätter abhängt und eine Behinderungserkennung beim Offnen bzw. Schließen der Falttür sehr erschwert ist.

In der US 5,711,112 wird ein weiterer, zweimotoriger Antrieb einer Schiebetüranlage beschrieben, dessen Motoren jeweils linear verschiebbare Schiebelager, die an den Enden der Hauptschließkanten der Schlebetürblätter angeordnet sind, antreiben.

Aufgabe der Erfindung ist es, einen Falttürantrieb zu entwickeln, der einfach aufgebaut ist und eine hohe Betriebssicherheit aufweist.

Erfindungsgemäß wird die Aufgabe mit dem Gegenstand des Patentanspruchs 1 gelöst.

Der erste Motor ist zum Antrieb der Türwelle ausgebildet, indem er direkt oder über ein zwischengeschaltetes Getriebe mit der Türwelle drehfest verbunden ist. Der zweite Motor ist zum Antrieb des Schiebelagers ausgebildet, indem er über ein zwischengeschaltetes Getriebe mit dem Schiebelager verbunden ist und das zwischengeschaltete Getriebe zum Umsetzen der rotierenden Antriebsbewegung des zweiten Motors in eine lineare Antriebsbewegung des Schiebelagers ausgebildet ist.

Der erste Motor ist ein elektrischer Rotationsantrieb mit Gleichstrom- oder Wechselstrornbetrieb, der die Türwelle mit einer gewissen Winkelgeschwindigkeit antreibt. Der zweite Motor ist ein Linearantrieb, der die Schiebelager linear mit einer gewissen linearen Geschwindigkeit innerhalb der Türebene antreibt. Die beiden Motoren beaufschlagen das Falttürblatt mit zwei unterschiedlichen Krafteinleitungsvektoren. Der erste Motor beaufschlagt das Falttürblatt mit einem Drehmoment. Der zweite Motor beaufschlagt das Falttürblatt mit einem linearen Kraftvektor. Die unterschiedliche Krafteinleitung der Antriebsmotoren ist so ausgebildet, dass der erste Motor in dem Bereich, in dem die Krafteinleitung des zweiten Motors ungünstig ist eine günstige Krafteinleitung aufweist und umgekehrt.

Der zweite Motor ist als herkömmlicher elektrischer Rotationsmotor mit Gleichstrom- oder Wechselstrombetrieb ausgebildet. In einer vorteilhaften Ausführung ist das zwischengeschaltete Getriebe als Zahnradgetriebe ausgebildet, welches einen umlaufenden Treibriemen aufweist der mit den Schiebelagem über Mitnehmer verbunden ist.

Ein Einsatz des Falttürantriebs ist auch für Falttüranlagen mit mehreren Falttürblättern, vorzugsweise zwei gegenläufigen Falttürblättern vorgesehen. In diesem Fall sind mehrere Antriebsmotoren vorgesehen, die jeweils zum Antrieb einer oder mehrerer ortsfesten Drehachse bzw. Drehachsen der Falttürblätter ausgebildet sind. Für den Antrieb der ortsfesten Drehachsen kann auch ein einzelner Motor vorgesehen sein, der über ein zwischengeschaltetes Getriebe mit umlaufendem Treibriemen mit zwei oder mehr Drehachsen antriebsverbunden ist. Der Antrieb von Schiebelagem mehrerer Falttürblätter kann über einen gemeinsamen umlaufenden Treibriemen erfolgen, der über Mitnehmer mit den einzelnen Schiebelagern verbunden ist.

Beim Antrieb des Falttürblatts ergibt sich ein festgelegter Zusammenhang zwischen der Winkelgeschwindigkeit des ersten Motors, der linearen Geschwindigkeit des zweiten Motors und der Offenstellung des Falttürblatts. In einer bevorzugten Ausführung ist vorgesehen, dass der erste Motor und der zweite Motor mit einer gemeinsamen elektrischen Steuerungseinrichtung verbunden sind, bzw. eine solche aufweisen. Die Steuerungseinrichtung ist vorzugsweise als elektrisches Getriebe ausgebildet, indem sie die Motoren synchron ansteuert. Vorzugsweise ist das elektrische Getriebe zum Steuern der Geschwindigkeit der Motoren in einem festgelegten Verhältnis ausgebildet, indem die Steuerungseinrichtung das Geschwindigkeitsverhältnis der Motoren in Abhängigkeit der Offenstellung des Falttürblatts stufenlos variiert. Das elektrische Getriebe ist zum stufenlosen Ändem des Übersetzungsverhältnis während des Betriebes der angeschlossenen Motoren ausgebildet. Der Verlauf der Änderung des Übersetzungsverhältnisses ist dabei frei programmierbar und/oder wird anhand einer programmierbaren und/oder wählbaren mathematischen Formel von der Steuerungseinrichtung aufgrund gemessener Parameter berechnet.

Vorzugsweise ist vorgesehen, dass die Motoren als Sensoren ausgebildet sind. Die Motoren sind dabei als Sensoren zur Geschwindigkeitsmessung und/oder als Sensoren zur Positionsmessung ausgebildet. Bei dem Einsatz von Gleichstrommotoren kann über die Messung der Kommutatorwechselspannung eine Geschwindigkeitsmessung des jeweiligen Antriebsmotors erfolgen.

In einer anderen Ausführung können auch separate Geschwindigkeitssensoren und/oder Positionssensoren zur Geschwindigkeits- bzw. Positionserfassung vorgesehen sein.

Zum Erhöhen der Betriebssicherheit ist vorgesehen, dass im Bereich der Offenstellung des Falttürblatts hauptsächlich der zweite Motor als Antriebsmotor ausgebildet ist. Im Bereich der Schließstellung ist hauptsächlich der erste Motor als Antriebsmotor ausgebildet. Ein Verklemmen des Falttürblatts wird dadurch weitgehend verhindert. Auch weist der erste Motor im Bereich der Schließstellung und/oder der zweite Motor im Bereich der Offenstellung ein günstiges Antriebsmoment auf. In diesen Bereichen kann die Steuerungseinrichtung zum Erkennen eines Hindernisses und/oder einer Blockade des Falttürblatts ausgebildet sein, indem die Steuerungseinrichtung eine Sollabweichung der Antriebsgeschwindigkeit und/oder die Stromaufnahme des jeweiligen Antriebsmotors, der in dem Bereich das Falttürblatt hauptsächlich antreibt, misst und/oder auswertet und oder die Werte der Motoren gegeneinander vergleicht.

In einer besonders vorteilhaften Ausführung ist vorgesehen, dass die beiden Antriebsmotoren redundant ausgebildet sind. Bei Ausfall eines der Antriebsmotoren ist der andere Motor bzw. sind die anderen Motoren so ausgebildet, dass die Falttüre noch automatisch angetrieben zum Öffnen bzw. Schließen betätigbar ist.

Weitere Ausführungsbeispiele der Erfindung werden anhand der Figuren beschrieben. Dabei zeigt:
- **Figur 1**: einen elektrischen Falttürantrieb mit einer Falttür mit zwei gegenläufigen Falttürblättern;
- **Figur 2**: eine schematische Zeichnung des Falttürantriebs;
- **Figur 3**: die Darstellung der geometrischen Antriebsvehältnisse.

**Figur 1** zeigt die Ansicht des Falttürantriebssit mit zwei gegenläufigen Falttürblättem 2, 3. Die Falttürblätter 2, 3 bestehen jeweils aus zwei Flügeln 21, 22, 31, 32. Über Verbindungsgelenke 23a, 23b, 33a, 33b sind die Flügel 21, 22, 31, 32 miteinander gelenkig verbunden. Das linke Falttürblatt 2 weist eine am linken vertikalen Blendrahmenholm angeordnete vertikale Türwelle 24 auf. Die Türwelle 24 ist fest mit dem Falttürblatt 2 verbunden und in einem ortsfesten Türdrehlager drehbar gelagert. Das Türdrehlager besteht aus einem oberen und einem unteren Drehlager. Das Falttürblatt 2 ist über die Türwelle 24 schwenkbar gelagert. In entsprechender Weise ist das rechte Falttürblatt 3 an einer Türwelle 34 schwenkbar gelagert. An ihrer vorderen Schließkante sind die Flügel 22, 31 mittels einer Aufhängevorrichtung 25, 35 an verschiebbar gelagerten Schiebelagern aufgehängt. Die Schiebelager sind in dem oberen horizontalen Blendrahmenholm angeordnet und linear verschiebbar ausgebildet. Die Schiebelager sind vorzugsweise als Rollenwagen ausgebildet, die in einer Laufschiene verschiebbar geführt sind.

Der Falttürantrieb ist an dem oberen horizontalen Blendrahmen der Falttür angeordnet und weist eine Abdeckung 4 auf. In **Figur 2** ist die obere Draufsicht des Falttürantriebs schematisch dargestellt. Der Falttürantrieb 1 weist zwei elektrische Antriebsmotoren 5, 6 auf. Der erste Antriebsmotor 5 ist im mittleren Bereich des Antriebs angeordnet und mit beiden Türwellen der gegenläufigen Falttürblätter 2, 3 über eine zwischengeschaltete Getriebevorrichtung 61 drehfest verbunden. Die Getriebevorrichtung 61 weist zwei gegenläufig miteinander kämmende Zahnräder 63a, 63b auf, die Ihrerseits mit je einem umlaufenden Treibriemen 64a, 64b verbunden sind. Die umlaufenden Treibriemen 64a, 64b werden einerseits von den Zahnrädern 63a, 63b angetrieben und treiben andererseits an den oberen Enden der senkrechten Türwellen angeordnete, mit den Türwellen drehfest verbundene Umlenkrollen 55, 65 an. Die Zahnräder 63a, 63b treiben die umlaufenden Treibriemen 64a, 64b gegenläufig an. Durch diese gegenläufige Bewegung der Treibriemen 64a, 64b werden die Falttürblätter synchron gegenläufig im Öffnungssinn bzw. im Schließsinn betätigt.

Der zweite Antriebsmotor 6 ist im Randbereich des Antriebs angeordnet und treibt über ein zwischengeschaltetes Getriebe 51 die Schiebelager 26, 36 der beiden Falttürblätter 2, 3 an. Die Schiebelager 26, 36 sind linear verschiebbar gelagert und über eine vorzugsweise justierbare Aufhängevorrichtung mit den Falttürblättem 2, 3 verbunden. Das Schiebelager 26 des linken Falttürblatts 2 ist über einen Mitnehmer mit dem einen Trum des umlaufenden Treibriemens 52 verbunden. Entsprechend ist das Schiebelager des rechten Falttürblatts 3 über einen Mitnehmer mit dem anderen Trum des umlaufenden Treibriemens 52 verbunden. So wird der synchron gegenläufige Antrieb der Falttürblatter sichergestellt. Der umlaufende Treibriemen 52 weist zwei im Randbereich des Antriebs angeordnete Umlenkrollen 56 auf und wird von dem Antriebsmotor 6, der mit einer Umlenkrolle antriebsverbunden ist, angetrieben.

Die Antriebsmotoren sind elektrisch mit einer gemeinsamen Steuerungseinrichtung 7 verbunden. Die Steuerungseinrichtung 7 weist einen Mikroprozessor sowie mehrere Ein- und/oder Ausgänge auf und steuert den Öffnungs- und Schließvorgang des Falttürantriebs, indem sie die Motoren 5, 6 gezielt steuert bzw. regelt. Die Motoren 5, 6 sind jeweils über separate Versorgungsleitungen mit der Steuerungseinrichtung 7 verbunden. Durch das Variieren der Versorgungsspannung auf der Versorgungsleitung des ersten Motors und/oder des zweiten Motors steuert die Steuerungseinrichtung die Drehzahl und somit die Geschwindigkeit jedes einzelnen angeschlossenen Motors. Die Steuerungseinrichtung ist zum Messen der Geschwindigkeit und zum Steuern der Geschwindigkeit eines angeschlossenen Motors über eine einzige zweipolige Verbindungsleitung ausgebildet, indem die Steuerungseinrichtung die Kommutatorschwankungen des Motors auf dieser Verbindungsleitung misst und auswertet. Durch Variation der Versorgungsspannung des Motors erhöht oder erniedrigt die Steuerungseinrichtung die Motordrehzahl entsprechend der Vorgabe.

Die Geschwindigkeitsvorgabe ergibt sich aus den geometrischen Verhältnissen des Falttürantriebs. In **Figur 3** ist der geometrische Aufbau dargestellt. Der erste Motor treibt die Türwelle an und der zweite Motor die Schiebelager bzw. die Rollenwagen. Mit den in Figur 3 gewählten Bezeichnungen ergibt sich folgender mathematischer Zusammenhang zwischen der Winkelgeschwindigkeit der Türwellen und der linearen Geschwindigkeit der Schiebelager: $ω = \frac{1}{\sqrt{4 ⁢ {L}^{2} - {x}^{2}}} ⋅ v$
wobei:
ω = Winkelgeschwindigkeit der Türwelle
L= Breite eines Flügels
x= Position des Schiebelagers
ν = Geschwindigkeit des Schiebelagers

Die Steuerungseinrichtung 7 ist als elektrisches Getriebe ausgebildet, indem sie die Geschwindigkeiten der Motoren entsprechend der obigen Formel in Abhängigkeit der Position der Schiebelager und/oder der Öffnungs bzw. Schließstellung des Falttürblatts stufenlos steuert.

Die Position der Schiebelager 26, 36 bzw. der Falttürblätter 2, 3 ermittelt die Steuerungseinrichtung 7 durch Integration der Geschwindigkeit der Schiebelager und/oder der Türwellen. Diese Wegmessung über Integration der Geschwindigkeit ist aufgrund sich aufaddierender Ungenauigkeiten naturgemäß fehlerbehaftet. Zur Kompensation dieses Fehlers sind Nulllagenschalter als Referenz vorgesehen, die von dem Falttürblatt in Nulllage betätigt werden.

Die Steuerungseinrichtung 7 ist zum Erkennen eines Hindernisses ausgebildet, indem sie eine, z.B. infolge einer Blockade der Falttür durch ein Hindernis hervorgerufene Abweichung der Geschwindigkeit eines oder mehrerer an die Steuerung angeschlossener Motoren detektiert. Zusätzlich dazu oder alternativ dazu kann die Steuerungseinrichtung 7 zur Hinderniserkennung durch Messen der Stromaufnahme der angeschlossenen Motoren ausgebildet sein. Bei einer infolge einer Blockade der Falttür unzulässig hohen Stromaufnahme eines oder mehrerer angeschlossener Motoren, erkennt die Steuerungseinrichtung ein Hindernis und leitet ein Hindernisprogramm ein, z.B. eine Reversierung des Falttürantriebs.

Im Bereich der Offenstellung des Falttürblatts weist der erste Motor 5, infolge der durch die Flügelaufhängung hervorgerufenen Reibung, die im Zusammenspiel mit dem ungünstigen Krafteinleitungswinkel der Türwelle 24 einen sehr großen Widerstand ergibt, ein sehr hohes Antriebsmoment auf. Der zweite Motor 6 weist im Bereich der Offenstellung des Falttürblatts infolge der in diesem Bereich günstigeren Krafteinleitung über die Schiebelager ein sehr viel geringeres Antriebsmoment auf. Im Bereich der Schließstellung kehrt sich das Momentenverhältnis der Antriebsmotoren um. Der erste Motor 5 weist im Bereich der Schließstellung infolge der in diesem Bereich günstigeren Krafteinleitung über die Türwelle 24 ein geringes Antriebsmoment auf, während der zweite Motor im Bereich der Schließstellung aufgrund der linearen, die lineare Antriebsbewegung sperrenden Anordnung des Falttürblatts 2 eine sehr ungünstige Krafteinleitung hat und demzufolge hohen Widerstand überwinden muss.

Aufgrund des bei der Öffnungs- bzw. Schließbewegung unterschiedlichen Momentenverlaufs bzw. Geschwindigkeitsverlaufs an den Antriebsmotoren ist im Bereich der Offenstellung der Falttüre der zweite Motor 6, der die Schiebelager antreibt, hauptsächlich als Antriebsmotor und der erste Motor 5 hauptsächlich als Geschwindigkeitssensor ausgebildet. Im Bereich der Schließstellung ist dementsprechend der erste Motor 5, der die Türwellen antreibt, hauptsächlich als Antriebsmotor und der zweite Motor hauptsächlich als Geschwindigkeitssensor ausgebildet. Während der Öffnungs- bzw. Schließbewegung ändert sich das Momenten- und Drehzahlverhältnis der Motoren stufenlos nach Vorgabe der in Figur 3 beschriebenen geometrischen Verhältnissen der Falttüranlage.

Die Steuerungseinrichtung 7 ermittelt diesen Verlauf selbsttätig, indem Sie bei Bedarf, z.B. bei Wartung oder Inbetriebnahme eine Lernfahrt durchführen kann und dabei die entsprechenden Parameter misst und in einem nichtflüchtigen Speicher speichert.

In der vorangehenden Beschreibung sowie in den nachfolgende Ansprüchen ist von einem Falttürantrieb die Rede. Selbstverständlich können auch Anordnungen größerer Erstreckung, insbesondere Falttore und Faltwände, erfindungsgemäß ausgeführt werden.

### Liste der Referenzzeichen

- 1: Falttürantrieb
- 2: Falttürblatt
- 3: Falttürblatt
- 4: Gehäuse
- 5: erster Motor
- 6: zweiter Motor
- 7: Steuerungseinrichtung
- 21: Flügel
- 22: Flügel
- 23a: Verbindungsgelenk
- 23b: Verbindungsgelenk
- 24: Türwelle
- 25: Aufhängevorrichtung
- 26: Rollenwagen
- 31: Flügel
- 32: Flügel
- 33a: Verbindungsgelenk
- 33b: Verbindungsgelenk
- 34: Türwelle
- 35: Aufhängevorrichtung
- 36: Rollenwagen
- 51: Getriebe
- 52: Treibriemen
- 55: Umlenkrolle
- 56: Umlenkrolle
- 61: Getriebe
- 63a: Zahnrad
- 63b: Zahnrad
- 64a: Treibriemen
- 64b: Treibriemen
- 65: Umlenkrolle

## Patentansprüche

1. Elektrischer Falttürantrieb (1) für eine Falttüranlage mit mindestens einem um eine ortsfeste Türachse drehbar gelagerten Falttürblatt (2, 3),mit einem ersten Flügel (21, 32) und einem zweiten Flügel (22, 31), die unmittelbar oder über einen oder mehrere gelenkig miteinander verbundene Flügel gelenkig miteinander verbunden sind,
wobei, der erste Flügel (21, 32) eine mit der ortsfesten Türachse koaxiale Türwelle (24, 34) aufweist und der zweite Flügel (22,31) mindestens ein Schiebelager (26, 36) aufweist, das in der Türebene horizontal verschiebbar ist, und
wobei der Antrieb (1) mindestens zwei elektrische Motoren (5,6) aufweist,
**dadurch gekennzeichnet,**
**dass** der erste Motor (5) zum Antrieb der Türwelle (24, 34) ausgebildet ist, indem der erste Motor (5) direkt oder über eine zwischengeschaltete Getriebevorrichtung (61) mit der Türwelle (24, 34) drehfest verbunden ist und
**dass** der zweite Motor (6) zum Antrieb des Schiebelagers (26, 36) ausgebildet ist, indem der zweite Motor (6) über ein zwischengeschaltetes Getriebe (51) mit dem Schiebelager (26, 36) verbunden ist und das zwischengeschaltete Getriebe (51) zum Umsetzen der rotierenden Antriebsbewegung des zweiten Motors (6) in eine lineare Antriebsbewegung des Schlebelagers (26, 36) ausgebildet ist.

2. Elektrischer Falttürantrieb nach Anspruch 1,
**dadurch gekennzeichnet, dass** der erste Motor (5) und der zweite Motor (6) eine gemeinsame elektrische Steuerungseinrichtung (7) aufweisen und/oder mit einer solchen verbunden sind.

3. Elektrischer Falttürantrieb nach Anspruch 1,
**dadurch gekennzeichnet, dass** der erste Motor (5) zum Antrieb des Falttürblatts (2, 3) hauptsächlich im Bereich zwischen der Schließstellung und einer Halboffenstellung des Falttürblatts (2, 3) ausgebildet ist.

4. Elektrischer Falttürantrieb nach Anspruch 1,
**dadurch gekennzeichnet, dass** der zweite Motor (6) zum Antrieb des Falttürblatts (2, 3) hauptsächlich im Bereich zwischen einer Halboffenstellung und der Offenstellung des Falttürblatts (2, 3) ausgebildet ist.

5. Elektrischer Falttürantrieb Anspruch 1,
**dadurch gekennzeichnet, dass** der erste Motor (5) und/oder der zweite Motor (6) als Sensor, vorzugsweise Geschwindigkeitssensor und/oder Positionssensor betreibbar ist bzw. sind.

6. Elektrischer Falttürantrieb Anspruch 1,
**dadurch gekennzeichnet, dass** im Bereich der Offenstellung des Falttürblatts (2, 3) der zweite Motor (6) hauptsächlich als Antriebsmotor und der erste Motor (5) hauptsächlich als Sensor betrieben wird und/oder dass im Bereich der Schließstellung des Falttürblatts (2, 3) der erste Motor (5) hauptsächlich als Antriebsmotor und der zweite Motor (6) hauptsächlich als Sensor betrieben wird.

7. Elektrischer Falttürantrieb nach Anspruch 1,
**dadurch gekennzeichnet, dass** zwei gegenläufige Falttürblätter (2, 3) vorgesehen sind, wobei ein umlaufender Treibriemen (52) vorgesehen ist, mit dem ein erstes Schiebelager (26) des einen Falttürblatts (2) und ein zweites Schiebelager (36) des andern Falttürblatts (3) verbunden ist und/oder dass zwei umlaufende Treibriemen vorgesehen sind, wobei der erste Treibriemen mit dem Schiebelager (26) des einen Falttürblatts (2) und der zweite Treibriemen mit dem Schiebelager (36) des zweiten Falttürblatts (3) verbunden ist.

8. Elektrischer Falttürantrieb nach Anspruch 1,
**dadurch gekennzeichnet, dass** zwei gegenläufige Falttürblätter (2, 3) vorgesehen sind, wobei ein umlaufender Treibriemen vorgesehen ist, mit dem die Türwelle (24) des einen Falttürblatts (2) und die Türwelle (34) des andern Falttürblatts (3) verbunden ist und/oder dass zwei umlaufende Treibriemen (64a, 64b) vorgesehen sind, wobei der erste Treibriemen (64a) mit der Türwelle (24) des einen Falttürblatts (2) und der zweite Treibriemen (64b) mit der Türwelle (34) des andern Falttürblatts (3) verbunden ist.

9. Elektrischer Falttürantrieb nach Anspruch 1,
**dadurch gekennzeichnet, dass** zwei gegenläufige Falttürblätter (2, 3) vorgesehen sind, wobei ein erster Motor zum Antrieb der Türwelle (24) des einen Falttürblatts (2) ausgebildet ist und ein zweiter Motor (6) zum Antrieb der Schiebelager (26, 36) der beiden Falttürblätter (2, 3) ausgebildet ist und ein weiterer Motor zum Antrieb der Türwelle (34) des andern Falttürblatts (3) ausgebildet ist.

10. Elektrischer Falttürantrieb nach Anspruch 2,
**dadurch gekennzeichnet, dass** die elektrische Steuerungseinrichtung (7) zur synchronen Steuerung oder Regelung der beiden Motoren (5, 6) ausgebildet ist.

11. Elektrischer Falttürantrieb nach Anspruch 2,
**dadurch gekennzeichnet, dass** die elektrische Steuerungseinrichtung (7) die Motoren (5, 6) nach einem vorgegebenen Geschwindigkeitsprofil steuert oder regelt.

12. Elektrischer Falttürantrieb nach Anspruch 2,
**dadurch gekennzeichnet, dass** die elektrische Steuerungeinrichtung (7) als elektronisches Getriebe zum Steuern oder Regeln der Geschwindigkeit der angeschlossenen Motoren (5, 6) in frei wählbarem, vorzugsweise stufenlos änderbarem Übersetzungsverhältnis ausgebildet ist.

13. Elektrischer Falttürantrieb nach Anspruch 12,
**dadurch gekennzeichnet, dass** die elektrische Steuerungseinrichtung (7) als elektronisches Getriebe ausgebildet ist, zum Steuern oder Regeln der Geschwindigkeit des ersten Motors (5) in Abhängigkeit der Position des Schiebelagers (26) bzw. des Falttürblatts (2) und/oder der Geschwindigkeit des zweiten Motors (6) und/oder dass die elektrische Steuerungseinrichtung (7) als elektronisches Getriebe ausgebildet ist, zum Steuern oder Regeln der Geschwindigkeit des zweiten Motors (6) in Abhängigkeit der Stellung des Schiebelagers (36) bzw. des Falttürblatts (3) und/oder der Geschwindigkeit des ersten Motors (5).

14. Elektrischer Falttürantrieb nach Anspruch 1,
**dadurch gekennzeichnet, dass** die Motoren (5,6) redundant ausgebildet sind, so dass bei Ausfall eines Motors (5, 6), der verbleibende Motor (6, 5) bzw. die verbleibenden Motoren zum Öffnen- bzw. Schließen des Falttürblatts (2, 3) ausgebildet sind.

## Claims

1. Electric folding door drive (1) for a folding door installation, with at least one folding door (2, 3) mounted rotatably about a fixed door axis and having a first leaf (21, 32) and a second leaf (22, 31), which are connected to one another in articulated fashion directly or via one or more leaves which are connected to one another in articulated fashion, the first leaf (21, 32) having a door shaft (24, 34) which is coaxial to the fixed door axis, and the second leaf (22, 31) having at least one sliding bearing (26, 36), which is capable of shifting horizontally in the door plane, and the drive (1) having at least two electric motors (5, 6), **characterized in that** the first motor (5) is designed to drive the door shaft (24, 34) by virtue of the first motor (5) being connected, in a manner fixed against rotation, to the door shaft (24, 34) directly or via an interposed gear apparatus (61), and **in that** the second motor (6) is designed to drive the sliding bearing (26, 36) by virtue of the second motor (6) being connected to the sliding bearing (26, 36) via an interposed gear mechanism (51) and the interposed gear mechanism (51) being designed to convert the rotating drive movement of the second motor (6) into a linear drive movement of the sliding bearing (26, 36).

2. Electric folding door drive according to Claim 1, **characterized in that** the first motor (5) and the second motor (6) have a common electric control device (7) and/or are connected to such a common electric control device.

3. Electric folding door drive according to Claim 1, **characterized in that** the first motor (5) is designed to drive the folding door (2, 3) primarily in the region between the closed position and a half-open position of the folding door (2, 3).

4. Electric folding door drive according to Claim 1, **characterized in that** the second motor (6) is designed to drive the folding door (2, 3) primarily in the region between a half-open position and the open position of the folding door (2, 3).

5. Electric folding door drive according to Claim 1, **characterized in that** the first motor (5) and/or the second motor (6) is/are operable as a sensor, preferably a speed sensor and/or a position sensor.

6. Electric folding door drive according to Claim 1, **characterized in that**, in the region of the open position of the folding door (2, 3), the second motor (6) is operated primarily as drive motor and the first motor (5) is operated primarily as sensor and/or **in that**, in the region of the closed position of the folding door (2, 3), the first motor (5) is operated primarily as drive motor and the second motor (6) is operated primarily as sensor.

7. Electric folding door drive according to Claim 1, **characterized in that** two folding doors (2, 3) operating in the opposite direction are provided, a revolving drive belt (52) being provided, to which a first sliding bearing (26) of one folding door (2) and a second sliding bearing (36) of the other folding door (3) are connected and/or **in that** two revolving drive belts are provided, the first drive belt being connected to the sliding bearing (26) of one folding door (2) and the second drive belt being connected to the sliding bearing (36) of the second folding door (3).

8. Electric folding door drive according to Claim 1, **characterized in that** two folding doors (2, 3) operating in the opposite direction are provided, a revolving drive belt being provided, to which the door shaft (24) of one folding door (2) and the door shaft (34) of the other folding door (3) are connected and/or in that two revolving drive belts (64a, 64b) are provided, the first drive belt (64a) being connected to the door shaft (24) of one folding door (2) and the second drive belt (64b) being connected to the door shaft (34) of the other folding door (3).

9. Electric folding door drive according to Claim 1, **characterized in that** two folding doors (2, 3) operating in the opposite direction are provided, a first motor being designed to drive the door shaft (24) of one folding door (2) and a second motor (6) being designed to drive the sliding bearing (26, 36) of the two folding doors (2, 3), and a further motor being designed to drive the door shaft (34) of the other folding door (3).

10. Electric folding door drive according to Claim 2, **characterized in that** the electrical control device (7) is designed for the synchronous control or regulation of the two motors (5, 6).

11. Electric folding door drive according to Claim 2, **characterized in that** the electrical control device (7) controls or regulates the motors (5, 6) in accordance with a predetermined speed profile.

12. Electric folding door drive according to Claim 2, **characterized in that** the electrical control device (7) is designed as an electronic gear mechanism for controlling or regulating the speed of the connected motors (5, 6) in a freely selectable, preferably continuously variable transmission ratio.

13. Electric folding door drive according to Claim 12, **characterized in that** the electrical control device (7) is in the form of an electronic gear mechanism, for controlling or regulating the speed of the first motor (5) depending on the position of the sliding bearing (26) or of the folding door (2) and/or the speed of the second motor (6) and/or **in that** the electrical control device (7) is in the form of an electronic gear mechanism for controlling or regulating the speed of the second motor (6) depending on the position of the sliding bearing (36) or of the folding door (3) and/or the speed of the first motor (5).

14. Electric folding door drive according to Claim 1, **characterized in that** the motors (5, 6) are designed with redundancy, with the result that in the event of failure of one motor (5, 6), the remaining motor (6, 5) or the remaining motors are designed to open or close the folding door (2, 3).

## Revendications

1. Dispositif d'entraînement de porte pliante électrique (1) destiné à un système de porte pliante, comprenant au moins un battant de porte pliante (2, 3) monté de manière rotative autour d'un axe de porte fixe, comprenant un premier panneau (21, 32) et un second panneau (22, 31) qui sont reliés l'un à l'autre de manière articulée directement ou par l'intermédiaire d'un ou plusieurs autres panneaux reliés entre eux de manière articulée,
dans lequel le premier panneau (21, 32) comprend un premier arbre de porte (24, 34) coaxial par rapport à l'axe de porte fixe et le second panneau (22, 31) comprend au moins un palier de coulissement (26, 36) qui peut coulisser horizontalement dans le plan de la porte, et
dans lequel le dispositif d'entraînement (1) comprend au moins deux moteurs électriques (5, 6), **caractérisé en ce que** le premier moteur (5) est conçu pour entraîner l'arbre de porte (24, 34), le premier moteur (5) étant relié solidaire en rotation à l'arbre de porte (24, 34) directement ou par l'intermédiaire d'une transmission intermédiaire (61), et
**en ce que** le second moteur (6) est conçu pour entraîner le palier de coulissement (26, 36), le second moteur (6) étant relié au palier de coulissement (26, 36) par l'intermédiaire d'une transmission intermédiaire (51) et **en ce que** la transmission intermédiaire (51) est conçue pour transformer le mouvement d'entraînement en rotation du second moteur (6) en un mouvement d'entraînement linéaire du palier de coulissement (26, 36).

2. Dispositif d'entraînement de porte pliante électrique selon la revendication 1,
**caractérisé en ce que** le premier moteur (5) et le second moteur (6) comprennent un premier dispositif de commande électrique commun (7) et/ou sont reliés à un tel dispositif.

3. Dispositif d'entraînement de porte pliante électrique selon la revendication 1,
**caractérisé en ce que** le premier moteur (5) est principalement conçu pour entraîner le battant de porte pliante (2, 3) dans la région située entre la position fermée et une position semi-ouverte du battant de porte pliante (2, 3).

4. Dispositif d'entraînement de porte pliante électrique selon la revendication 1,
**caractérisé en ce que** le second moteur (6) est principalement conçu pour entraîner le battant de porte pliante (2, 3) dans la région située entre une position semi-ouverte et la position ouverte du battant de porte pliante (2, 3).

5. Dispositif d'entraînement de porte pliante électrique selon la revendication 1,
**caractérisé en ce que** le premier moteur (5) et/ou le second moteur (6) peut ou peuvent être mis en fonctionnement en tant que capteur, de préférence en tant que capteur de vitesse et/ou que capteur de position.

6. Dispositif d'entraînement de porte pliante électrique selon la revendication 1,
**caractérisé en ce que** le second moteur (6) est principalement mis en fonctionnement principalement en tant que moteur d'entraînement et **en ce que** le premier moteur (5) est principalement mis en fonctionnement en tant que capteur dans la région de la position ouverte du battant de porte pliante (2, 3) et/ou **en ce que** le premier moteur (5) est principalement mis en fonctionnement en tant que moteur d'entraînement et le second moteur (6) est principalement mis en fonctionnement en tant que capteur dans la région de la position fermée du battant de porte pliante (2, 3).

7. Dispositif d'entraînement de porte pliante électrique selon la revendication 1,
**caractérisé en ce qu'**il est prévu deux battants de porte pliante (2, 3) opposés, dans lequel il est prévu une courroie d'entraînement circonférentielle (52) reliant entre eux un premier palier de coulissement (26) de l'un des battants de porte pliante (2) et un second palier de coulissement (36) de l'autre battant de porte pliante (3) et/ou **en ce qu'**il est prévu deux courroies de transmission circonférentielles, la première courroie de transmission étant reliée au palier de coulissement (26) de l'un des battants de porte pliante (2) et la second courroie de transmission étant reliée au palier de coulissement (36) du second battant de porte pliante (3).

8. Dispositif d'entraînement de porte pliante électrique selon la revendication 1,
**caractérisé en ce qu'**il est prévu deux battants de porte pliante (2, 3) opposés, dans lequel il est prévu une courroie de transmission circonférentielle reliant entre eux l'arbre de porte (24) de l'un des battants de porte pliante (2) et l'arbre de porte (34) de l'autre battant de porte pliante (3) et/ou **en ce qu'**il est prévu deux courroies de transmission circonférentielles (64a, 64b), la première courroie de transmission (64a) étant reliée à l'arbre de porte (24) de l'un des battants de porte pliante (2) et la seconde courroie de transmission (64b) étant reliée à l'arbre de porte (34) de l'autre battant de porte pliante (3).

9. Dispositif d'entraînement de porte pliante électrique selon la revendication 1,
**caractérisé en ce qu'**il est prévu deux battants de porte pliante (2, 3) opposés, un premier moteur étant conçu pour entraîner l'arbre de porte (24) de l'un des battants de porte pliante (2) et un second moteur (6) étant conçu pour entraîner le palier de coulissement (26, 36) des deux battants de porte pliante (2, 3) et un autre moteur étant conçu pour entraîner l'arbre de porte (34) de l'autre battant de porte pliante (3).

10. Dispositif d'entraînement de porte pliante électrique selon la revendication 2,
**caractérisé en ce que** le dispositif de commande électrique (7) est conçu pour commander ou réguler de manière synchrone les deux moteurs (5, 6).

11. Dispositif d'entraînement de porte pliante électrique selon la revendication 2,
**caractérisé en ce que** le dispositif de commande électrique (7) commande ou régule les moteurs (5, 6) conformément à un profil de vitesse prédéterminé.

12. Dispositif d'entraînement de porte pliante électrique selon la revendication 2,
**caractérisé en ce que** le dispositif de commande électrique (7) est conçu sous la forme d'une transmission électronique destinée à commander ou à réguler la vitesse des moteurs connectés (5, 6) selon un rapport de transmission pouvant être librement sélectionné et pouvant de préférence être amené à varier continument.

13. Dispositif d'entraînement de porte pliante électrique selon la revendication 12,
**caractérisé en ce que** le dispositif de commande électrique (7) est conçu sous la forme d'une transmission électronique destinée à commander ou à réguler la vitesse du premier moteur (5) en fonction de la position du palier de coulissement (26) ou du battant de porte pliante (2) et/ou de la vitesse du second moteur (6) et/ou **en ce que** le dispositif de commande électrique (7) est réalisé sous la forme d'une transmission électronique destinée à commander ou à réguler la vitesse du second moteur (6) en fonction de la position du pallier de coulissement (36) ou du battant de porte pliante (3) et/ou de la vitesse du premier moteur (5).

14. Dispositif d'entraînement de porte pliante électrique selon la revendication 1,
**caractérisé en ce que** les moteurs (5, 6) sont conçus de manière à être redondants afin qu'en cas de panne d'un moteur (5, 6), le moteur (6, 5) restant ou les moteurs restants soient conçus pour ouvrir ou fermer les battants de porte pliante (2, 3).
